# EUROPÄISCHE PATENTSCHRIFT

(11) **EP 2 943 998 B1**
(45) Veröffentlichungstag und Bekanntmachung des Hinweises auf die Patenterteilung: **08.03.2017**
(21) Anmeldenummer: 14700256.2
(22) Anmeldetag: 08.01.2014
(51) Int. Cl.: H01R 4/48, H01R 13/42

(54) **KABELVERBINDUNGS-VORRICHTUNG UND KONTAKT-VORRICHTUNG**
CABLE CONNECTION DEVICE AND CONTACT DEVICE
DISPOSITIF DE RACCORDEMENT DE CÂBLES ET DISPOSITIF DE CONTACT

(30) Priorität: 09.01.2013 DE 202013100097 U
(43) Veröffentlichungstag der Anmeldung: 18.11.2015
(73) Patentinhaber: Walter Söhner GmbH & Co. KG, 74193 Schwaigern (DE)
(72) Erfinder: BETZ, Thomas, 74193 Schwaigern (DE)
(74) Vertreter: Witte, Weller & Partner Patentanwälte mbB
(86) Internationale Anmeldenummer: PCT/EP2014/050244
(87) Internationale Veröffentlichungsnummer: WO 2014/108447

(56) Entgegenhaltungen:
- DE-B3-102005 014 075
- US-A- 4 824 395
- US-A1- 2007 249 215
- US-B1- 7 618 279

## Beschreibung

Die Erfindung betrifft eine Vorrichtung zur Erzeugung einer elektrisch leitenden Verbindung mit
- wenigstens einem leitfähigen Kontakt mit einem Klemmteil,
- wenigstens einem Kabel, das mit einem der Kontakte verbunden ist, und
- einem Gehäuseelement, in dem die Kontakte und die Kabel wenigstens teilweise angeordnet sind und einen Kontakt hierfür.

Eine Vorrichtung der eingangs genannten Art ist aus der DE 198 34 865 A1 bekannt. Sie weist ein Verbindungsteil und einen Kabelstecker auf. Wenigstens ein leitfähiger Kontakt des Kabelsteckers ist an einem leitfähigen Kontakt mit Laschen befestigt. Sowohl der Kabelmantel als auch der Leiter sind zwischen den Laschen festgeklemmt. Um den Kabelklemmkontakt und das Kabel ist ein Gehäuse aus Kunststoff angeordnet. Eine Vorrichtung der eingangs genannten Art ist auch aus der DE-B3-10 2005 014 075 bekannt.

In der DE 693 00 485 T2 ist ein Kabelverbinder beschrieben, bei dem herunter drückbare Drahthaltemittel, die den Enden eines rohrförmigen Körpers benachbart sind, eingeführte Drähte festhalten, die dann aber verlötet werden müssen.

Aus der DE 10 2007 022 806 A1 ist ein Klemmbauteil mit einem Isolierstoffgehäuse und wenigstens einem Federklemmanschluss bekannt, der eine aus Federstahlblech gebildete, gebogene Klemme aus zwei spiegelsymmetrischen Anschlussschienen aufweist.

Es stellt sich die Aufgabe, eine elektrisch leitende Verbindung mit wenigstens einem leitfähigen Kontakt anzugeben, die einfach herzustellen und sicher auszuführen ist.

Erfindungsgemäß wird die Aufgabe bei einer Vorrichtung gemäß Ansprüche 1 und 5 gelöst.

Die mit der Erfindung erzielten Vorteile bestehen insbesondere darin, dass das Kabel nur durch die Kabeleinführungsausnehmung zu schieben ist. Das abgewinkelte Klemmfederelement wird leicht nach oben gedrückt und rastet sich im Kabel fest. Die Klemmfederelemente sorgen für ein festes Andrücken. Ein Herausziehen wird durch das schräg stehende Klemmelement wirksam verhindert. Das Kabelklemmelement wird dann in das Gehäuseelement gelegt und verankert sich mit dem Kontakteinlegeelement in den Kontakthaltekörperelementen des Gehäuseelements.

Im Gehäuseelement kann wenigstens ein T-förmig ausgebildetes Kontakthaltekörperelement angeordnet sein. Denen kann auf der einen Seite ein und auf der anderen Seite ein weiteres L-förmig ausgebildetes Kontakthaltekörperelement gegenüber liegen.
Hierdurch kann auf einfache Art und Weise jeder Kontakt lagegerecht installiert werden.

Das Gehäuseelement kann wenigstens ein Gehäusebodenelement aufweisen, an dem ein Gehäuseabschlußstegelement mit wenigstens einer Gehäuseausnehmung angeordnet sein kann.

Die Gehäuseausnehmungen halten die einzelnen Kabel auch bei extremen Belastungen auf Abstand.

Dem Gehäuseabschlußstegelement gegenüber liegend kann an das Gehäuseelement offen sein.

Das Gehäusebodenelement mit dem Gehäuseabschlußstegelement und der Gehäuseöffnung können so das Unterteil des Gehäuseelements ausbilden, das dann von einem Deckel vorschlossen werden kann.

Die Aufgabe wird bei einem Kontakt zur Erzeugung einer elektrisch leitenden Verbindung dadurch gelöst, dass ein Kontaktkörperelement mit einem Kabelklemmelement als Klemmteil vorgesehen ist und
- dass das Kabelklemmelement aus einem abgewinkelten Klemmelement besteht, das über ein Klemmhaltestegelement von wenigstens einem teilweise gebogenen Klemmfederelement gehalten ist, das mit einem Kontaktplattenelement des Kontaktkörperelements verbunden ist und eine Kabeleinführungsausnehmung aufweist.

So ist es möglich, Kontaktkörperelemente aus einem Blechmaterial auszustanzen und danach die Klemmfederelemente abzubiegen.

Die Klemmelemente können Klemmausnehmungen aufweisen. Die Ausnehmungen sind dem Kabelquerschnitt angepasst und bewirken einen noch besseren Halt im Kontakt.

Das Kontaktplattenelement kann unter Freilassung wenigstens einer Kontakthalteausnehmung in ein Kontakteinlegeelement übergehen, an dem ein Kontaktverbindungselement angeordnet sein kann.
Mit dem Kontakteinlegeelement und den Kontakthalteausnehmungen lässt sich der Kontakt in einem Gehäuse gut positionieren.

Am Kontaktplattenelement können zwei sich gegenüberliegende Klemmfederelemente unter Freilassung der Kabeleinführungsausnehmung angeordnet sein.
Die beiden Federelemente sorgen für einen gleichmäßigen Druck des abgebogenen Klemmfederelements.

Das Kontaktverbindungselement kann als ein Kontaktfinger ausgebildet sein. Hierdurch kann ein Steckkontakt ausgebildet werden.
Das Kontaktverbindungselement kann aber auch als gebogene Klemme mit zwei spiegelsymmetrischen Anschlussschienen bestehen. Beide Kupplungsausbildungen lassen sich gemeinsam als Kupplung und/oder als Stecker bzw. Steckdose einsetzen.
Das Kontaktverbindungselement kann als ein Einpresskontakt ausgebildet sein. Hierdurch ist ein Leiterplattenanschluss möglich.
Er kann aber auch als Lötfinger oder dgl. ausgebildet sein.

Der Kontakt kann eine Haltezunge aufweisen. Diese kann oben an dem Stegelement angeordnet sein.
Sie kann sich aber auch an dem Kontaktplattenelement befinden.
Die Haltezunge kann als Halte- oder Löseelement verwendet werden.

Das Kontaktplattenelement mit den zwei sich gegenüberliegenden Klemmfederelementen, dem abgewinkelten Klemmelement, dem Klemmhaltestegelement, dem Kontakteilegeelement und dem Kontaktfinger mit dem Kontaktspitzenelement können aus Kupfer, Messing, Neusilber oder dgl. bestehen.
Das Gehäuseelement hingegen kann aus Kunststoff und/oder Metall hergestellt sein.

Die Aufgabe wird zudem von einer Kontakt-Vorrichtung gemäß Anspruch 11 und einer Kabelverbindungs-Vorrichtung gemäß Anspruch 18 gelöst.

Weitere vorteilhafte Ausgestaltungen ergeben sich aus den Unteransprüchen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist in der Zeichnung dargestellt und wird im Folgenden näher beschrieben.

Es zeigen:
Fig. 1 Einen Kabelverbinder in einer schematischen, perspektivischen Darstellung,
Fig. 2 eine Gruppe Kabel mit angebrachten Kontakten für einen Kabelverbinder gemäß Fig. 1 in einer schematischen, perspektivischen Darstellung,
Fig. 3 eine Gruppe Kabel mit angebrachten Kontakten für einen Kabelverbinder gemäß Fig. 3 in einer schematischen, perspektivischen Darstellung von unten gesehen,
Fig. 4 einen Kontakt mit einem Kabel gemäß Fig. 1 bis 3 in einer vergrößerten, schematischen, aus einander gezogenen perspektivischen Darstellung von unten gesehen,
Fig. 5 einen Kontakt gemäß Fig. 1 bis 4 in einer vergrößerten, schematischen, perspektivischen Darstellung von unten gesehen und
Fig. 6 eine weitere Ausführungsform eines Kontaktes gemäß Fig. 1 bis 4 in einer vergrößerten, schematischen, perspektivischen Darstellung von unten gesehen.

Ein Kabelverbinder gemäß Fig. 1 besteht aus einem Gehäuseelement 2 mit einem Gehäusebodenelement 22, das auf der einen Seite von einem Gehäuseabschlussstegelement 21 mit Gehäuseausnehmungen 21.1, ..., 21.n begrenzt und auf der anderen Seite offen und/oder geschlossen ist.

Auf dem Gehäusebodenelement 22 sind
- ein L-förmig ausgebildetes Kontaktakthaltekörperelement 24,
- daneben drei T- förmig ausgebildete Kontaktakthaltekörperelemente 23 und
- abschließend wieder ein L-förmig ausgebildetes Kontaktakthaltekörperelement 24 angeordnet.

In das so ausgebildete Gehäuseelement 2 sind Klemmkontaktfinger 1.1, ..., 1.n mit jeweils einem Kabel 3.1, ..., 3.n eingelegt, wie sie in den Fig. 2 und 3 dargestellt sind. Die als Klemmkontaktfinger 1.1, ..., 1.n ausgebildeten Kontakte zur Erzeugung einer elektrisch leitenden Verbindung weisen, wie auch die Fig. 4 und 5 zeigen, ein Kontaktkörperelement 10 mit einem Kabelklemmelement 11.1, ..., 11.n auf.

Das Kabelklemmelement 11.1, ..., 11.n besteht aus einem abgewinkelten Klemmelement 12, das über ein Klemmhaltestegelement 13 von zwei U-förmig gebogenen Klemmfederelementen 14.1, 14.2 gehalten ist, das mit einem Kontaktplattenelement 20 des Kontaktkörperelements 10 verbunden ist. Die Klemmfederelemente 14.1, 14.2 lassen zwischen sich eine Kabeleinführungsausnehmung 15.1, ..., 15.n frei.

Der Kontakt kann, wie Fig. 6 zeigt, eine Haltezunge 19 aufweisen. Diese kann, wie Fig. 6 zeigt, oben an dem Stegelement 13 angeordnet sein.
Sie kann sich aber auch an dem Kontaktplattenelement 20 befinden.

In das Kontaktplattenelement 20 sind zwei sich gegenüber liegende Kontakthalteausnehmungen 17.1, 17.2 eingebracht.
Denen schließt sich ein Kontakteinlegeelement 16.1, ..., 16.n an, das dann in einem Kontaktfinger 18 endet.

Das jeweilige Kabel 3 besteht aus einer Kabelseele 31 als elektrischer Leiter, die von einem Kabelmantel 32, vorzugsweise aus Kunststoff umhüllt ist.

Die Zusammenstellung eines Kabelverbinders sei anhand der Fig. 1 bis 6 im Folgenden beschrieben:
In das Gehäuseelement 2 werden nacheinander Klemmkontaktfinger 1.1, ..., 1.n eingelegt, die dann mit Hilfe ihrer Kontakteinlegeelemente 16.1, ..., 16.n und der Kontakthalteausnehmungen 17.1, 17.2 in den T- und L- förmig ausgebildeten Kontakthaltekörperelementen 23 und 24 arretiert werden. Die Kontakte 18 zeigen dabei zur Gehäuseöffnung hin.

Durch die Gehäuseausnehmungen 21.1, ..., 21.n des Gehäuseabschlussstegelements 21 werden nacheinander die Kabelseelen als Leiter 31 der abisolierten Kabel 3.1, ..., 3.n geschoben und in die Kabeleinführungsausnehmungen 15.1, ..., 15.n eingeführt. Der Leiter 31 schiebt dabei das jeweilige Klemmelement 12 hoch und wird soweit unter dieses gedrückt, bis der Kabelmantel 32 an die Klemmfederelemente 14.1,14.2 anstößt. Die Federkraft der Klemmfederelemente 14.1,14.2 drückt den Leiter auf das Kontaktplattenelement 20. Ein Herausziehen des Kabels wird so wirksam verhindert.

Die Haltezunge 19 (vgl. Fig. 6) kann als Halte- oder Löseelement verwendet werden.

Auf diese Art und Weise lassen sich sehr einfach eine Vielzahl von Kabel installieren. Das so bestückte Gehäuseelement 2 kann dann mit einem Deckel versehen und als Mehrpolstecker eingesetzt werden.

## Patentansprüche

1. Kabelverbindungs-Vorrichtung mit
- wenigstens einem elektrisch leitfähigen Kontakt (1.1, ..., 1.n) mit einem Klemmteil (11.1, ..., 11.n),
- wenigstens einem Kabel (3.1, ..., 3.n), das mit einem der Kontakte (1.1, ..., 1.n) verbunden ist, und
- einem Gehäuseelement (2), in dem die Kontakte (1.1, ..., 1.n) und die Kabel (3.1, ..., 3.n) wenigstens teilweise angeordnet sind, **dadurch gekennzeichnet,**
- **dass** der Kontakt als ein Klemmkontakt (1.1, ..., 1.n) ausgebildet ist, der ein Kontaktkörperelement (10) mit einem Kabelklemmelement (11.1, ..., 11 n) als Klemmteil aufweist,
- **dass** das Kabelklemmelement (11.1, ..., 11.n) aus einem abgewinkelten Klemmelement (12) besteht, das über ein Klemmhaltestegelement (13) von wenigstens einem teilweise gebogenen Klemmfederelement (14.1, 14.2) gehalten ist, das mit einem Kontaktplattenelement (20) des Kontaktkörperelements (10) verbunden ist und eine Kabeleinführungsausnehmung (15.1, ..., 15.n) aufweist,
- **dass** das Kontaktplattenelement (20) unter Freilassung wenigstens einer Kontakthalteausnehmung (17.1, 17.2) in ein Kontakteinlegeelement (16.1, ..., 16.n) übergeht, an dem ein Kontaktverbindungselement (18) angeordnet ist,
- **dass** im Gehäuseelement (2) wenigstens ein T-förmig ausgebildetes Kontakthaltekörperelement (23) angeordnet ist, dem wenigstens ein L-förmig ausgebildetes Kontakthaltekörperelement (24) gegenüber liegt,
- **dass** die Kontakteinlegeelemente (16.1, ..., 16.n) in die T- und L-förmigen Kontakthaltekörperelement (23) einzulegen und die Klemmkontakte (1.1, ..., 1.n) im Gehäuseelement (2) zu installieren sind.

2. Vorrichtung nach Anspruch 1, **dadurch gekennzeichnet, dass** im Gehäuseelement (2) wenigstens ein T-förmig ausgebildetes Kontakthaltekörperelement (23) angeordnet ist, denen auf der einen Seite ein und auf der anderen Seite ein weiteres L-förmig ausgebildetes Kontakthaltekörperelement (24) gegenüber liegt.

3. Vorrichtung nach Anspruch 1 oder 2, dass das Gehäuseelement (2) wenigstens ein Gehäusebodenelement (22) aufweist, an dem ein Gehäuseabschlußstegelement (21) mit wenigstens einer Gehäuseausnehmung (21.1, ... ,21.n) angeordnet ist.

4. Vorrichtung nach einem der Ansprüche 1 bis 3, **dadurch gekennzeichnet, dass** dem Gehäuseabschlußstegelement (21) gegenüber liegend an dem Gehäusebodenelement (22) eine Gehäuseöffnung angeordnet ist.

5. Kontakt-Vorrichtung mit einem Klemmteil (11.1, ..., 11.n) zur Klemmung eines Endes eines Kabels und Herstellung einer elektrischen Verbindung, **dadurch gekennzeichnet,**
- **dass** ein Kontaktkörperelement (10) mit einem Kabelklemmelement (11.1, ..., 11n) als Klemmteil vorgesehen ist
- **dass** das Kabelklemmelement (11.1, ..., 11.n) ein abgewinkeltes Klemmelement (12) aufweist, das über ein Klemmhaltestegelement (13) von wenigstens einem teilweise gebogenen Klemmfederelement (14.1, 14.2) gehalten ist, das mit einem Kontaktplattenelement (20) des Kontaktkörperelements (10) verbunden ist und eine Kabeleinführungsausnehmung (15.1, ..., 15.n) aufweist, und
**dass** das Kontaktplattenelement (20) unter Freilassung wenigstens einer Kontakthalteausnehmung (17.1, 17,2) in ein Kontakteinlegeelement (16.1 ..., 16.n) übergeht, an dem ein Kontaktverbindungselement (18) angeordnet ist.

6. Vorrichtung nach einem der vorhergehenden Ansprüche,
**dadurch gekennzeichnet, dass** am Kontaktplattenelement (20) zwei sich gegenüberliegende Klemmfederelemente (14.1, 14.2) unter Freilassung der Kabeleinführungsausnehmung (15.1, ..., 15.n) angeordnet sind.

7. Vorrichtung nach einem der vorhergehenden Ansprüche,
**dadurch gekennzeichnet, dass** das Kontaktverbindungselement als ein Kontaktfinger (18) ausgebildet ist und dass eine Haltezunge (19) vorgesehen ist.

8. Vorrichtung oder Kontakt nach einem der vorhergehenden Ansprüche,
**dadurch gekennzeichnet, dass** das Kontaktplattenelement (20) mit den zwei sich gegenüberliegenden Klemmfederelementen (14.1, 14.2), dem abgewinkelten Klemmelement (12), dem Klemmhaltestegelement (13), dem Kontakteilegeelement (16.1, ..., 16.n) und dem Kontaktfinger (18) aus Kupfer, Messing, Neusilber oder dgl. besteht.

9. Vorrichtung oder Kontakt nach einem der vorhergehenden Ansprüche,
**dadurch gekennzeichnet, dass** das Gehäuseelement (2) aus Kunststoff und/oder Metall besteht.

## Claims

1. Cable connection device, with
- at least one electrically conductive contact (1.1, ..., 1.n) with a clamping part (11.1, ..., 11.n),
- at least one cable (3.1, ..., 3.n) which is connected to one of the contacts (1.1, ..., 1.n), and
- a housing element (2) in which the contacts (1.1, ..., 1.n) and the cables (3.1, ..., 3.n) are at least partially arranged, **characterized**
- **in that** the contact is designed as a clamping contact (1.1, ..., 1.n) which has a contact body element (10) with a cable clamping element (11.1, ..., 11.n) as the clamping part,
- **in that** the cable clamping element (11.1, ..., 11.n) consists of an angled clamping element (12) which is held via a clamping holding web element (13) by at least one partially curved clamping spring element (14.1, 14.2) which is connected to a contact plate element (20) of the contact body element (10) and has a cable introduction recess (15.1, ..., 15.n),
- **in that** the contact plate element (20) merges, leaving at least one contact holding recess (17.1, 17.2) free, into a contact insert element (16.1, ..., 16.n) on which a contact connection element (18) is arranged,
- **in that** at least one contact holding body element (23) which is of T-shaped design, with at least one contact holding body element (24) of L-shaped design facing the latter, is arranged in the housing element (2),
- **in that** the contact insert elements (16.1, ..., 16.n) are to be inserted into the T- and L-shaped contact holding body element (23) and the clamping contacts (1.1, ..., 1.n) are to be installed in the housing element (2).

2. Device according to Claim 1, **characterized in that** at least one contact holding body element (23) of T-shaped design is arranged in the housing element (2), with a contact holding body element (24) of L-shaped design facing the contact holding body element(s) (23) on one side and with a further contact holding body element (24) of L-shaped design facing the contact holding body element(s) (23) on the other side.

3. Device according to Claim 1 or 2, **characterized in that** the housing element (2) has at least one housing bottom element (22) on which a housing end web element (21) with at least one housing recess (21.1, ..., 21.n) is arranged.

4. Device according to one of Claims 1 to 3, **characterized in that** a housing opening is arranged on the housing bottom element (22) in a manner facing the housing end web element (21).

5. Contact device with a clamping part (11.1, ..., 11.n) for clamping one end of a cable and for producing an electrical connection, **characterized**
- **in that** a contact body element (10) is provided with a cable clamping element (11.1, ..., 11.n) as the clamping part,
- **in that** the cable clamping element (11.1, ..., 11.n) has an angled clamping element (12) which is held via a clamping holding web element (13) by at least one partially curved clamping spring element (14.1, 14.2) which is connected to a contact plate element (20) of the contact body element (10) and has a cable introduction recess (15.1, ..., 15.n), and
**in that** the contact plate element (20) merges, leaving at least one contact holding recess (17.1, 17.2) free, into a contact insert element (16.1, ..., 16.n) on which a contact connection element (18) is arranged.

6. Device according to one of the preceding claims, **characterized in that** two facing clamping spring elements (14.1, 14.2) are arranged on the contact plate element (20), leaving the cable introduction recess (15.1, ..., 15.n) free.

7. Device according to one of the preceding claims, **characterized in that** the contact connection element is designed as a contact finger (18), and **in that** a holding tongue (19) is provided.

8. Device or contact according to one of the preceding claims, **characterized in that** the contact plate element (20) with the two facing clamping spring elements (14.1, 14.2), the angled clamping element (12), the clamping holding web element (13), the contact insert element (16.1, ..., 16.n) and the contact finger (18) is composed of copper, brass, nickel silver or the like.

9. Device or contact according to one of the preceding claims, **characterized in that** the housing element (2) is composed of plastic and/or metal.

## Revendications

1. Dispositif de raccordement de câbles avec
- au moins un contact électriquement conducteur (1.1, ..., 1.n) avec une partie de serrage (11.1, ..., 11.n),
- au moins un câble (3.1, ..., 3.n), qui est raccordé à un des contacts (1.1, ..., 1.n), et
- un élément de boîtier (2), dans lequel les contacts (1.1, ..., 1.n) et les câbles (3.1, ..., 3.n) sont au moins partiellement disposés,
**caractérisé en ce que**
- le contact est réalisé sous la forme d'un contact de serrage (1.1, ..., 1.n), qui présente un élément de corps de contact (10) avec un élément de serrage de câble (11.1, ..., 11.n) comme partie de serrage,
- l'élément de serrage de câble (11.1, ..., 11.n) se compose d'un élément de serrage coudé (12), qui est maintenu, au moyen d'un élément de barrette de maintien de serrage (13), par au moins un élément de ressort de serrage partiellement courbé (14.1, 14.2), qui est raccordé à un élément de plaque de contact (20) de l'élément de corps de contact (10) et présente une découpe d'introduction de câble (15.1, ..., 15.n),
- l'élément de plaque de contact (20) se poursuit en un élément d'insertion de contact (16.1, ..., 16.n), en laissant libre au moins une découpe de maintien de contact (17.1, 17.2), sur lequel un élément de raccordement de contact (18) est disposé,
- au moins un élément de corps de maintien de contact (23) en forme de T est disposé dans l'élément de boîtier (2), en face duquel se trouve un élément de corps de maintien de contact (24) en forme de L,
- les éléments d'insertion de contact (16.1, ..., 16.n) doivent être insérés dans les éléments de corps de maintien de contact en forme de T et en forme de L (23) et les contacts de serrage (1.1, ..., 1.n) doivent être installés dans l'élément de boîtier (2).

2. Dispositif selon la revendication 1, **caractérisé en ce qu'**au moins un élément de corps de maintien de contact en forme de T (23) est disposé dans l'élément de boîtier (2), en face duquel il se trouve sur un côté un premier et sur l'autre côté un autre élément de corps de maintien de contact en forme de L (24).

3. Dispositif selon la revendication 1 ou 2, **caractérisé en ce que** l'élément de boîtier (2) présente au moins un élément de fond de boîtier (22), sur lequel est disposé un élément de barrette de fermeture de boîtier (21) avec au moins une découpe de boîtier (21.1, ..., 21.n).

4. Dispositif selon l'une quelconque des revendications 1 à 3, **caractérisé en ce qu'**une ouverture de boîtier est disposée sur l'élément de fond de boîtier (22) en face de l'élément de barrette de fermeture de boîtier (21).

5. Dispositif de contact avec une partie de serrage (11.1,..., 11.n) pour le serrage d'une extrémité d'un câble et la réalisation d'un raccordement électrique, **caractérisé en ce que**
- il est prévu un élément de corps de contact (10) avec un élément de serrage de câble (11.1, ..., 11.n) comme partie de serrage,
- l'élément de serrage de câble (11.1, ..., 11.n) présente un élément de serrage coudé (12), qui est maintenu, au moyen d'un élément de barrette de maintien de serrage (13), par au moins un élément de ressort de contact partiellement courbé (14.1, 14.2), qui est raccordé à un élément de plaque de contact (20) de l'élément de corps de contact (10) et présente une découpe d'introduction de câble (15.1, ..., 15.n), et
- l'élément de plaque de contact (20) se poursuit, en laissant libre au moins une découpe de maintien de contact (17.1, 17.2), en un élément d'insertion de contact (16.1, ..., 16.n), sur lequel un élément de raccordement de contact (18) est disposé.

6. Dispositif selon l'une quelconque des revendications précédentes, **caractérisé en ce que** deux éléments de ressort de serrage opposés l'un à l'autre (14.1, 14.2) sont disposés sur l'élément de plaque de contact (20), en laissant libre la découpe d'introduction de câble (15.1, ..., 15.n).

7. Dispositif selon l'une quelconque des revendications précédentes, **caractérisé en ce que** l'élément de raccordement de contact est réalisé comme un doigt de contact (18) et **en ce qu'**il est prévu une lamelle de maintien (19).

8. Dispositif ou contact selon l'une quelconque des revendications précédentes, **caractérisé en ce que** l'élément de plaque de contact (20) avec les deux éléments de ressort de serrage opposés l'un à l'autre (14.1, 14.2), l'élément de serrage coudé (12), l'élément de barrette de maintien de serrage (13), l'élément d'insertion de contact (16.1, ..., 16.n) et le doigt de contact (18) se compose de cuivre, de laiton, de maillechort ou analogue.

9. Dispositif ou contact selon l'une quelconque des revendications précédentes, **caractérisé en ce que** l'élément de boîtier (2) se compose de matière plastique et/ou de métal.
